# EUROPÄISCHE PATENTSCHRIFT

(11) **EP 0 360 925 B1**
(45) Veröffentlichungstag und Bekanntmachung des Hinweises auf die Patenterteilung: **13.05.1992**
(21) Anmeldenummer: 88121682.4
(22) Anmeldetag: 27.12.1988
(51) Int. Cl.: B65D 33/00, B65D 83/08

(54) **Verpackungseinheit für Papiertaschentücher**
Paper tissue packaging unit
Emballage pour mouchoirs en papier

(30) Priorität: 14.09.1988 DE 8811648 U
(43) Veröffentlichungstag der Anmeldung: 04.04.1990
(73) Patentinhaber: Franz, Lotte, D-6082 Walldorf (DE)
(72) Erfinder: Franz, Lotte, D-6082 Walldorf (DE)
(74) Vertreter: Schüler, Horst, Dr.

(56) Entgegenhaltungen:
- US-A- 3 312 339
- US-A- 3 771 645
- US-A- 4 006 823
- US-A- 4 500 000

## Beschreibung

Die Erfindung betrifft eine Verpackungseinheit mit mehreren Papiertaschentüchern.

Papiertaschentücher sind als Wegwerftücher zum einmaligen Gebrauch bestimmt. Sie sind in weitem Gebrauch und dienen zwei wesentlichen Zwecken: Erstens, Papiertaschentücher werden in Handtaschen, Kleidertaschen, im Auto usw. unterwegs mitgeführt oder zu Hause, im Büro usw. aufbewahrt, bis sich irgendwann die Notwendigkeit ihrer Verwendung ergibt. Dabei kommt es vor, daß angebrochene Packungen häufig längere Zeit herumliegen, bis wieder Taschentücher aus dieser Packung gebraucht werden.
Zweitens, bei akuten Erkältungskrankheiten werden Papiertaschentücher als Wegwerftücher gegenüber infizierten Stofftaschentüchern bevorzugt. In diesen Fällen werden angebrochene Packungen im allgemeinen schnell aufgebraucht.

Übliche im Handel befindliche Verpackungseinheiten für Papiertaschentücher bestehen im allgemeinen aus Papier-oder Kunststoff-Folienbögen, die zu einem Päckchen um mehrere gefaltete Papiertaschentücher verklebt sind. Bei einer bekannten Verpackungseinheit wird zum Öffnen der Verpackungseinheit der stirnseitige Teil der Packung entlang einer Perforation abgerissen, so daß ein Teil der gefalteten Papiertaschentücher freiliegt. Papiertaschentücher können dann an dem freiliegenden Teil gegriffen und entnommen werden.

Nachteilig bei dieser Art der Verpackung ist einerseits, daß die restlichen noch in der Verpackung enthaltenen Tücher nicht mehr fest in der Verpackung gehalten werden, wenn diese leerer wird, und häufig herausfallen, wodurch sie nicht mehr geschützt sind, und zwar sowohl mechanisch als auch hygienisch. Andererseits ist selbst bei einer relativ vollen Packung der freiliegende Teil der Taschentücher weder hygienisch noch mechanisch geschützt. Die Folge davon ist, daß in einer angebrochenen Packung die restlichen Taschentücher am freiliegenden Rand verschmutzen, einreißen und unansehnlich werden. Bei dem eingangs geschilderten ersten Verwendungszweck bedeutet das, daß lange herumliegende oder herumgetragene Papiertaschentücher in einer angebrochenen Packung nicht mehr verwendet werden können. Andererseits besteht bei dieser Art der Verpackung im Falle des zweiten Verwendungszweckes, d.h. wenn sie als Taschentücher bei Erkältungskrankheiten verwendet werden, der Nachteil, daß die freiliegenden Teile der restlichen Taschentücher in einer angebrochenen Packung infiziert werden können, so daß sie ihren Zweck als hygienische Taschentücher nicht erfüllen können.

Um diese Nachteile zu beseitigen, sind auch Verpackungen für Papiertaschentücher auf den Markt gekommen, in denen sich ein Stapel gefalteter Papiertaschentücher in einem Päckchen aus gefalteterpapier- oder Kunststoff-Folie mit einem seitlichen Schlitz befindet, der nach Entnahme eines Taschentuchs durch diesen Schlitz wieder durch eine übergeklappte Lasche mittels eines Klebbandes verschlossen werden kann. Obgleich hierbei keine Taschentücher mehr aus angebrochenen Packungen herausfallen, wird jedoch nicht das Problem der mangelnden Hygiene gelöst. Auch bei dieser Art der Verpackung liegt ein Teil der restlichen, noch in der Verpackung verbliebenen Taschentücher frei und wird unvermeidbar mit den Fingern berührt, wenn die Verpackung zur Entnahme eines weiteren Taschentuches geöffnet wird. Gerade bei Schnupfen oder dergleichen Erkältungskrankheiten werden dann mit unsauberen oder infizierten Fingern bei der Entnahme die Kanten der sauberen Tücher berührt und können ebenfalls infiziert werden.

Aufgabe der Erfindung ist es, eine Verpackungseinheit mit Papiertaschentüchern zu schaffen, in der die einzelnen Papiertaschentücher bis zu ihrer Verwendung hygienisch aufbewahrt und so geschützt sind, daß sie, auch nicht teilweise, verschmutzen oder zerreißen können.

Diese Aufgabe wird durch eine Verpackungseinheit gelöst, bei der sich jedes Papiertaschentuch separat in einer Hülle aus Kunststoff, Cellophan, Papier oder einem anderen geeigneten Folienmaterial befindet und mehrere dieser Hüllen, vorzugsweise 10 Hüllen, zu einer Verpackungseinheit miteinander verbunden sind, indem die Hüllen an einem ihrer Ränder fest miteinander verbunden worden sind, wobei sich zwischen dem für die Verbindung benutzten Randteil der Hülle und dem gefüllten Taschenteil der Hülle eine Abreißhilfe in Form einer Perforation, einer Querschnittsreduzierung oder einer Faltung vorgesehen ist.

Eine derartige Verpackungseinheit umfaßt üblicherweise zehn einzeln verpackte Papiertaschentücher, wobei natürlich auch kleinere Einheiten mit beispielsweise nur fünf oder drei Papiertaschentüchern hergestellt werden können, wobei derartige kleinere Packungen schmaler sind und häufig als Reserve für den Notfall ausreichend sein können.

Die Papiertaschentücher werden vorzugsweise in der üblichen Weise gefaltet, bevor sie in die Hüllen eingelegt werden. Ungefaltete Taschentücher sind zu groß und verbrauchen zu viel Hüllenmaterial.

Als Hüllenmaterial wird Kunststoff, Cellophan, Papier, kaschiertes Papier oder dergleichen verwendet. Die Verpackung wird dadurch mehr oder weniger aufwendig, wobei es auch eine Rolle spielen kann, ob auf der Hülle ein Werbedruck, ein Informationsdruck oder ein Zierdruck angebracht werden soll. Aus hygienischen Gründen ist die Verwendung von Kunststoff-Folie, vor allem durchsichtige farbige oder Klarsicht-Folie vorzuziehen.

Je nach Material, das für die Herstellung der Hülle verwendet wird, wird die Hülle nach Einbringen des Taschentuchs verschlossen. Es bietet sich an, Papier zu verkleben, Kunststoff zu verschweißen usw. Dementsprechend besteht die Abreißhilfe aus einer Perforation, die bei Kunststoff und Papier anwendbar ist, aus einer Querschnittsreduzierung z.B. bei Kunststoff oder einer Faltung bei Papier.

Die Hüllen können entweder nach dem Einlegen des Papiertaschentuchs jeweils separat verschlossen werden oder aber offen gestapelt und dann gemeinsam z.B. durch Wärmeeinwirkung im Falle von Kunststoff am Randteil verschlossen und gleichzeitig miteinander verbunden werden. Bei Papier-, Cellophan- oder Kunststoffmaterial können in analoger Weise die Randteile jeweils für sich und/oder ein Stapel mehrerer Hüllen einer Verpackungseinheit gemeinsam durch Heften oder Verkleben verschlossen und fest miteinander verbunden werden.

Eine Perforation als Abreißhilfe zwischen dem Taschenteil der Hülle und dem Randteil kann an jeder Hülle einzeln oder in einem Arbeitsgang für eine Verpackungseinheit nach der Herstellung der Randverbindung angebracht werden.

Vorzugsweise werden die Papiertaschentücher in der üblichen Weise gefaltet, wobei das gefaltete Tuch zwei Längskanten und zwei stirnseitige Kanten aufweist. Zweckmäßigerweise werden die Hüllen an einem entsprechenden Längsrand miteinander verbunden. Hierbei wird unter "an einem Rand fest miteinander verbunden" eine Verbindung verstanden, die so fest ist, daß beim Abreißen jeweils einer Hülle, d.h. beim Entnehmen einer Hülle aus der Verpakkungseinheit, die miteinander verbundenen Randteile weiterhin miteinander verbunden bleiben. Auf diese Weise werden die restlichen noch in der Verpackungseinheit verbleibenden Papiertaschentücher in ihren Hüllen fest, hygienisch und sauber zusammengehalten.

Zu bemerken ist, daß aus Kostengründen zwar vorzuziehen ist, daß die Hüllen nur an einem Rand miteinander verbunden werden, daß es aber möglich ist, sie auch an mehreren Rändern miteinander zu verbinden, wenn ein kompakteres Päckchen als Verpackungseinheit gewünscht wird.

Es kann auch eine Verpackungseinheit für mehrere oder viele Papiertaschentücher auf die Weise hergestellt werden, daß jeweils Untergruppen von beispielsweise drei oder fünf Hüllen mit Papiertaschentüchern in der erfindungsgemäßen Art am Rand fest miteinander verbunden werden und diese Untereinheiten leicht lösbar miteinander verbunden werden. Auf diese Weise ist es möglich, die Untereinheiten von einer großen Packung abzureißen und somit nur kleinere Päckchen in der Kleidung oder Handtasche mitzuführen.

Befestigungs- oder Halteeinrichtungen, die zweckmäßigerweise an dem Verbindungsrand angebracht sind, geben die Möglichkeit, die Verpackungseinheit gemäß der Erfindung beispielsweise an dem Cockpit im Auto oder in einer Handtasche zu befestigen, so daß das lästige Suchen nach den Papiertaschentüchern entfällt. Als Befestigungs- und Halteeinrichtungen werden vorzugsweise Klebestreifen verwendet, die mit einer abziehbaren Schutzfolie in üblicher Weise abgedeckt sind. Klebestreifen dieser Art werden auf die Rückseite der Verpackungseinheit aufgebracht, so daß sie direkt an glatte Kunststoff-, Metall-, Holzteile usw. aufgeklebt werden kann. Auf diese Weise kann beispielsweise von einer am Cockpit des Autos angeklebten Verpakkungseinheit eine Hülle entlang einer Perforation abgerissen werden, wobei nur eine Hand benötigt wird, so daß gefahrlos schnell zu einem Papiertaschentuch gegriffen werden kann.

Selbst auf dem Leder einer Handtasche kann eine Verpakkungseinheit mit einem angebrachten Klebestreifen befestigt werden. Weiterhin eignet sich auch für diesen Zweck der eine Teil eines an sich bekannten Klettenverschlusses. Der andere Teil befindet sich beispielsweise in einer Handtasche. Nach Verbrauch eines Päckchens Taschentücher wird ein neues Päckchen an der gleichen Stelle auf die gleiche Weise befestigt.

Zusammengefaßt wird durch die Erfindung lästiges Suchen nach Papiertaschentüchern sowie deren Verunreinigung vermieden. Insbesondere bleiben die Papiertaschentücher bis zu ihrem Gebrauch hygienisch rein. Weiterhin kann die Hülle eines verbrauchten Papiertaschentuchs zur Aufnahme und Aufbewahrung des verbrauchten Papiertaschentuches verwendet werden, bis sich eine Gelegenheit zum Wegwerfen ergibt.

Die Erfindung wird im folgenden durch Ausführungsbeispiele anhand der beigefügten Zeichnungen näher erläutert.

In den Zeichnungen zeigen:
- Figur 1: einen Stapel Hüllen vor dem Zusammenfügen zu einer Verpackungseinheit gemäß der Erfindung in perspektivischer Ansicht,
- Figur 2: eine Verpackungseinheit gemäß der Erfindung im Schnitt und
- Figur 3: eine andere Ausführungsform der Verpackungseinheit gemäß der Erfindung im Schnitt.

Figur 1 zeigt eine Verpackungseinheit gemäß der Erfindung, in der mehrere Papiertaschentücher 2, von denen das oberste durch gestrichelte Linien angedeutet ist, in gefaltetem Zustand jeweils in eine Hülle 1 eingelegt worden sind, vor dem Zusammenbau. Die Hüllen 1 sind aus Cellophan oder Papier hergestellt und bestehen aus einem Taschenteil 4, der an drei Seiten verschlossen ist und in den das gefaltete Taschentuch 2 eingesteckt wird, und einem Randteil 3, der zum Verbinden der Hüllen miteinander dient. Durch diese Verbindung der Randteile 3 werden gleichzeitig die Taschenteile 4 nach dem Einfüllen der Taschentücher 2 verschlossen. Der Randteil 3 ist vom Taschenteil 4 der Hülle durch eine Abreißhilfe getrennt, die in Figur 1 eine Perforation entlang der Perforationslinie 5 ist.

Nachdem mehrere Hüllen 1a, 1b, 1c, 1d, ..., deren Taschenteile 4 jeweils ein Taschentuch 2 enthalten, zu einem Stapel aufeinandergelegt worden sind, werden ihre noch offenen Randteile 3a, 3b, 3c, 3d,... mit Heftklammern 10 in üblicher Weise fest miteinander verbunden. Dieser durch die miteinander verbundenen Randteile entstandene Verbindungsrand wird dann mit einer Verkleidung 9 abgedeckt und eingefaßt, so daß die Verpackungseinheit an diesem Verbindungsrand gut mit der Hand gehalten werden kann. Die Verkleidung 9 kann beispielsweise aus einem selbstklebenden Leinenband bestehen. In einfacherer Ausführung kann diese Verkleidung 9 im Falle von Hüllen aus Papier ebenfalls aus einem zerreißfesten Papier bestehen.

Wenn die Hüllen 1 aus Cellophan oder Papier bestehen, können sie durch Verkleben ihrer Randteile 3 miteinander verbunden werden, wonach ihre miteinander verbundenen Ränder 3 durch Aufkleben eines Verkleidungsbandes 9 zu einer kompakten Griffleiste ausgebildet wird.

Auf einer Seite der Verpackungseinheit, im dargestellten Ausführungsbeispiel der Figur 1 auf der Unterseite, ist eine Klebefolie 7 angebracht, die mit einem abziehbaren Schutz in üblicher Weise abgedeckt ist. Wenn es gewünscht wird, kann die Verpackungseinheit nach Abziehen der Schutzfolie mit der Klebefolie 7 an einer glatten Fläche, beispielsweise im Inneren eines Autos an der Wand befestigt werden. Es ist auch möglich, die Verpakkungseinheit an einer Innenseite einer Handtasche mittels dieser Klebefolie 7 zu befestigen, um das lästige Suchen der Papiertaschentücher in einer größeren Handtasche zu vermeiden.

Wenn ein Papiertaschentuch aus der Verpackungseinheit gemäß der Erfindung entnommen werden soll, wird z.B. die Hülle 1a an der Perforationslinie 5 abgerissen, woraufhin das Papiertaschentuch 2 aus dem nun offenen Taschenteil 4 entnommen werden kann. Die restliche Verpackungseinheit bleibt weiterhin in sich fest, und alle Papiertaschentücher in den noch vorhandenen Hüllen sind sauber und geschützt verpackt.

Figur 2 zeigt eine Verpackungseinheit gemäß der Erfindung im Schnitt. In dem dargestellten Beispiel sind acht Papiertaschentücher 2 jeweils separat in einen Taschenteil 4 von acht Hüllen 1 eingelegt. Diese Hüllen 1 bestehen aus Kunststoffmaterial, so daß ihre Randteile 3 durch Wärme zu einem kompakten Griffrand verschweißt sind. An der Perforationslinie 5 können die einzelnen Hüllen 1 mit dem jeweils in der Hülle befindlichen Taschentuch 2 abgerissen und somit der Verpackungseinheit entnommen werden.

Aus Figur 2 ist ersichtlich, daß die Länge des Taschenteils 4 der Hülle 1 länger ist, als zur vollständigen Aufnahme des gefalteten Taschentuchs 2 notwendig wäre. Hierdurch kann die Stapelhöhe der Hüllen 1 in dem nicht gefüllten Hüllenteil bis zum aus den Randteilen 3 bestehenden Griffteil so ausgeglichen werden, daß der Stapel glatt liegt und die Hüllenenden nicht aufsperren.

In einer abgewandelten Ausführungsform, die in Figur 3 dargestellt ist, sind die Taschenteile 4 der Hüllen 1 in einer Verpackungseinheit verschieden lang, wobei die Längen der Taschenteile innerhalb eines Hüllenstapels von der Unterseite zur Oberseite des Stapels abnehmen. Zur Veranschaulichung enthält die in Figur 3 dargestellte Verpackungseinheit nur fünf Hüllen mit fünf Taschentüchern, obgleich diese Ausführungsform gerade für Verpackungseinheiten mit einer größeren Anzahl von Papiertaschentüchern vorteilhaft ist.

Aus Figur 3 ist ersichtlich, daß auf diese Weise eine Seite der Verpackungseinheit eben bleibt, selbst wenn der Hüllenstapel hoch ist. Befestigungs- und Halteeinrichtungen werden an dieser ebenen Seite der Verpackungseinheit angebracht. Im dargestellten Beispiel der Figur 3 befindet sich ein an sich bekannter Klettenverschluß 8 auf der einen Seite des Verbindungsrandes, so daß selbst ein dicker Hüllenstapel an einem Gegenstück des Klettenverschlusses, der beispielsweise an der Wand innerhalb eines Apothekenschranks angebracht ist, aufgehängt werden kann. Es ist dann möglich, mit einer Hand mühelos die jeweils oberste Hülle mit einem hygienisch sauberen Papiertaschentuch abzureißen. Der restliche Stapel bleibt fest und sauber hängen.

Die Befestigungs- und Halteeinrichtungen 6 können die verschiedenartigsten Mittel umfassen. Außer den bisher genannten Klebestreifen und Klettenverschlüssen können Ösen, Haken oder dergleichen in den Verbindungsrand eingeschweißt oder eingeklebt werden, oder es können einfach nur Löcher in den aus den Rändern 3 gebildeten Verbindungsrand eingestanzt werden.

## Patentansprüche

1. Verpackungseinheit mit mehreren Papiertaschentüchern , **dadurch gekennzeichnet,** daß sich jedes Papiertaschentuch (2) separat in einer Hülle (1) aus Kunststoff, Cellophan, Papier oder einem anderen geeigneten Folienmaterial befindet und mehrere dieser Hüllen, vorzugsweise 10 Hüllen (1a, 1b, 1c,...) zu einer Verpackungseinheit miteinander verbunden sind, indem sie an einem ihrer Ränder fest miteinander verbunden sind, und zwischen dem für die Verbindung benutzten Randteil (3) der Hülle (1) und dem gefüllten Taschenteil (4) der Hülle (1) eine Abreißhilfe in Form einer Perforation, einer Querschnittsreduzierung oder einer Faltung vorgesehen ist.

2. Verpackungseinheit nach Anspruch 1 , **dadurch gekennzeichnet,** daß die Hülle (1) aus einer durchsichtigen farbigen oder einer Klarsicht-Kunststoff-Folie besteht.

3. Verpackungseinheit nach Anspruch 2 , **dadurch gekennzeichnet,** daß jede Hülle (1) zwischen dem Taschenteil (4), in dem sich ein Papiertaschentuch (2) befindet, und dem Randteil (3), der zur Verbindung mehrerer Hüllen miteinander dient, eine Perforationslinie (5) aufweist.

4. Verpackungseinheit nach Anspruch 2 oder 3 , **dadurch gekennzeichnet,** daß die Randteile (3a, 3b, 3c,...) mehrererHüllen (1a, 1b, 1c,...) durch Verschweißen miteinander verbunden sind.

5. Verpackungseinheit nach einem der Ansprüche 1-4, **dadurch gekennzeichnet,** daß auf wenigstens einem Teil einer Seite der Verpackungseinheit Befestigungs- und Halteeinrichtungen (6) vorgesehen sind.

6. Verpackungseinheit nach Anspruch 5 , **dadurch gekennzeichnet,** daß auf einer Seite des Verbindungsrandes eine mit abziehbarem Schutz abgedeckte Klebefolie (7) angebracht ist.

7. Verpackungseinheit nach Anspruch 5 , **dadurch gekennzeichnet,** daß am Verbindungsrand ein Klettenverschluß (8) angebracht ist.

8. Verpackungseinheit nach Anspruch 1 , **dadurch gekennzeichnet,** daß die Randteile (3a, 3b, 3c,...) mehrerer Hüllen (1a, 1b, 1c,...) durch Schweißen, Heften oder Kleben gemeinsam verschlossen und miteinander fest verbunden sind.

9. Verpackungseinheit nach Anspruch 8 , **dadurch gekennzeichnet,** daß der aus den miteinander verbundenen Randteilen (3a, 3b, 3c,...) entstandene Verbindungsrand mit einer Verkleidung(9) eingefaßt ist, die auf einer Seite der Verpackungseinheit eine Klebefolie (7) enthält.

10. Verpackungseinheit nach Anspruch 8 , **dadurch gekennzeichnet,** daß eine Perforation zwischen Randteilen und Taschenteilen der Hüllen nach Verbindung der Randteile (3a, 3b, 3c,...) angebracht worden ist.

11. Verpackungseinheit nach einem der Ansprüche 1 bis 10, **dadurch gekennzeichnet,** daß die Taschenteile (4) der Hüllen (1) in einer Verpackungseinheit verschieden lang sind, wobei die Längen der Taschenteile der einzelnen Hüllen innerhalb eines Hüllenstapels von einer Seite zur anderen Seite des Stapels abnehmen.

## Claims

1. A packaging unit with a plurality of paper handkerchiefs, characterised in that each paper handkerchief (2) is separately disposed in a sheath (1) of synthetic plastics material , Cellophane, paper or another suitable film material, and in that a plurality of these sheaths, preferably ten sheaths (1a, 1b, 1c ...) are connected to one another to constitute a packaging unit, in that they are rigidly connected to one another on one of their edges and in that between the edge portion (3) of the sheath (1) which is used for the connection and the filled pocket part (4) of the sheath (1) there is a tear-off aid in the form of a perforation, a reduction in cross-section or a crease.

2. A packaging unit according to claim 1, characterised in that the sheath (1) consists of a transparent coloured or a clear transparent synthetic plastics film.

3. A packaging unit according to claim 2, characterised in that each sheath (1) comprises a line of perforations (5) between the pocket part (4), in which there is a paper handkerchief (2), and the edge part (3) which is used for connecting a plurality of sheaths to one another.

4. A packaging unit according to claim 2 or 3, characterised in that the edge parts (3a, 3b, 3c ...) of a plurality of sheaths (1a, 1b, 1c ...) are connected to one another by welding.

5. A packaging unit according to one of claims 1 to 4, characterised in that fixing and holding means (6) are provided on at least one part of one side of the packaging unit.

6. A packaging unit according to claim 5, characterised in that on one side of the connecting edge there is an adhesive film (7) covered by a pull-off protection.

7. A packaging unit according to claim 5, characterised in that a hook and loop fastening (8) is provided on the connecting edge.

8. A packaging unit according to claim 1, characterised in that the edge part (3a, 3b, 3c ...) of a plurality of sheaths (1a, 1b, 1c ...) are sealed jointly and rigidly connected to one another by welding, stitching, stapling or gluing.

9. A packaging unit according to claim 8, characterised in that the connecting edge formed from the edge parts (3a, 3b, 3c ...) which are connected to one another is bordered by a cladding (9) which has an adhesive film (7) on one side of the packaging unit.

10. A packaging unit according to claim 8, characterised in that a perforation has been made between edge parts and pocket parts of the sheaths once the edge parts (3a, 3b, 3c ...) have been connected.

11. A packaging unit according to one of claims 1 to 10, characterised in that in one packaging unit the pocket part (4) of the sheaths (1) are of different lengths, the lengths of the pocket parts of the individual sheaths within one stack of sheaths diminishing from one side of the stack to the other.

## Revendications

1. Unité d'emballage comprenant plusieurs mouchoirs en papier, caractérisée en ce que chaque mouchoir en papier (2) se trouve séparément dans une enveloppe (1) en matière synthétique, cellophane, papier ou une autre matière appropriée en forme de feuille et que plusieurs de ces enveloppes, de préférence 10 enveloppes (1a,1b,1c,...) sont réunies entre-elles pour former une unité d'emballage en les réunissant l'une à l'autre à un de leurs bords, et en ce qu'une aide de rupture sous forme d'une perforation, une réduction de l'épaisseur ou d'un pli est prévue entre la partie marginale (3) de l'enveloppe (1) utilisée pour l'assemblage et la partie poche remplie (4) de l'enveloppe (1).

2. Unité d'emballage selon la revendication 1, caractérisée en ce que l'enveloppe est constituée d'une feuille élastique transparente colorée ou claire.

3. Unité d'emballage selon la revendication 2, caractérisée en ce que chaque enveloppe (1) est pourvue d'une ligne de perforation (5) entre la partie poche (4) de l'enveloppe dans laquelle se trouve le mouchoir en papier et la partie marginale (3) servant à réunir plusieurs enveloppes l'une à l'autre.

4. Unité d'emballage selon la revendication 2 ou 3, caractérisée en ce que les parties marginales (3a,3b,3c,...) de plusieurs enveloppes (1a,1b,1c,...) sont réunies par soudure.

5. Unité d'emballage selon une des revendications 1 à 4, caractérisée en ce que des moyens de fixation et de retenue (6) sont prévus sur au moins une partie d'un côté de l'unité d'emballage.

6. Unité d'emballage selon la revendication 5, caractérisée en ce que une feuille adhésive (7) à protection amovible est fixée sur un côté du bord d'assemblage.

7. Unité d'emballage selon la revendication 5, caractérisée en ce qu'une fermeture velcro (8) est appliquée au bord d'assemblage.

8. Unité d'emballage selon la revendication 1, caractérisée en ce que les parties marginales (3a,3b,3c,...) de plusieurs enveloppes (1a,1b,1c,...) sont fermées d'une façon commune et réunies solidement l'une à l'autre par soudure, brochage ou collage.

9. Unité d'emballage selon la revendication 8, caractérisée en ce que le bord d'assemblage causé par les parties marginales (3a,3b,3c,...) réunies entre-elles, est bordé d'un revêtement (9) qui contient une feuille adhésive (7) sur un côté de l'unité d'emballage.

10. Unité d'emballage selon la revendication 8, caractérisée en ce qu'une perforation a été appliquée entre les parties marginales et les parties poche des enveloppes après la réunion des parties marginales (3a,3b,3c,...).

11. Unité d'emballage selon l'une des revendications 1 à 10, caractérisée en ce que les parties poche (4) des enveloppes (1) dans une unité d'emballage ont des longueurs différentes, la longueur des parties poche des différentes enveloppes dans la pile d'enveloppes diminuant d'un côté vers l'autre côté de la pile.
